# NEUE EUROPÄISCHE PATENTSCHRIFT

(11) **EP 2 380 393 B2**
(45) Veröffentlichungstag und Bekanntmachung des Hinweises auf die Entscheidung über den Einspruch: **07.12.2022**
(45) Hinweis auf die Patenterteilung: 04.03.2020
(21) Anmeldenummer: 09764484.3
(22) Anmeldetag: 24.11.2009
(51) Int. Cl.: H05B 1/02, G08C 17/04

(54) **INTELLIGENTES LEBENSMITTELZUBEREITUNGSGERÄT**
INTELLIGENT FOOD PREPARATION DEVICE
APPAREIL INTELLIGENT POUR L'ÉLABORATION D'ALIMENTS

(30) Priorität: 18.12.2008 DE 102008054911
(43) Veröffentlichungstag der Anmeldung: 26.10.2011
(73) Patentinhaber: BSH Hausgeräte GmbH, 81739 München (DE)
(72) Erfinder: BALLY, Ingo, 83278 Traunstein (DE); KIEFER, Armin, 79104 Freiburg (DE); LEITMEYR, Claudia, 83301 Traunreut (DE); NEUMAYER, Dan, 83233 Bernau (DE); REINDL, Michael, 83352 Altenmarkt (DE); SAUERBREY, Jens, 83339 Chieming (DE); SCHNELL, Wolfgang, 83308 Trostberg (DE); SORG, Matthias, 83379 Wonneberg (DE); ZERASCHI, Monika, 83301 Traunreut (DE); ZSCHAU, Günter, 83374 Traunwalchen (DE)
(86) Internationale Anmeldenummer: PCT/EP2009/065743
(87) Internationale Veröffentlichungsnummer: WO 2010/069720

(56) Entgegenhaltungen:
- EP-A1- 1 037 508
- EP-A1- 1 591 049
- WO-A2-99/41950
- WO-A2-99/41950
- WO-A2-2004/071131
- WO-A2-2007/107888
- DE-A1- 19 502 935
- DE-A1- 19 743 253
- DE-A1-102006 022 283
- JP-A- H08 315 975
- US-A- 3 742 178
- US-A- 4 191 875
- US-A1- 2006 132 045
- US-B2- 6 504 135

## Beschreibung

Die Erfindung betrifft ein Lebensmittelzubereitungs-Aufsatzgerät, insbesondere Gargeschirr, mit einem Transmitter und einem Energieaufnehmer zur Stromversorgung des Transmitters sowie eine Betriebsvorrichtung zum Betrieb des Lebensmittelzubereitungs-Aufsatzgeräts.

EP 0 098 491 A2 offenbart eine Fernmesseinrichtung, die wenigstens eine Abfragestation und wenigstens eine Messstation aufweist, die mit wenigstens einem Informationssender bzw. einem Modulator und mit einem Informationsempfänger sowie jeweils einer Antenne ausgerüstet sind. Die Messstation ist zur Ausführung der Messungen mit einer Meßeinrichtung versehen. Dabei ist die Abfragestation mit einem Energiesender ausgerüstet, der die für die Messstation erforderliche Energie aussendet. Die Messstation weist einen Energieempfänger auf, dem ein Gleichrichter nachgeschaltet ist, der für die gesamte Strom- bzw. Spannungsversorgung der Messstation vorgesehen ist. Sollen mehrere Meßstationen gleichzeitig ihre Meßwerte an eine Abfragestation übermitteln, so ist jede Messstation mit einem zusätzlichen Speicher versehen, der einen speziellen Öffnungscode enthält. Die angesprochene Messstation gibt ihre Information nur dann ab, wenn der von der Abfragestation gesendete Öffnungscode mit dem im Speicher enthaltenen Öffnungscode übereinstimmt. Die Messstation kann einen Mikrocomputer aufweisen, der zu einer Signalverarbeitungs- und Steuereinheit der Messstation gehört. Vom Mikrocomputer aufbereitete Meßdaten gelangen über seinen Ausgang in Form eines Steuersignals zum Modulator, der dem Mikrocomputer nachgeschaltet ist, und welcher mit der Antenne in Verbindung steht. Der Modulator verändert entsprechend dem ihm zugeführten Signal den Widerstand der Antenne. Die Messstation kann in einem Knopf eines Deckels eines Garbehältnisses untergebracht sein.

EP 1 037 508 A1 offenbart einen induktiven Kochherd zur Erwärmung von Kochgut, der Mittel zur Regelung der Heizleistung und mindestens einen Sensor zur Temperaturmessung enthält. Das Ausgangssignal der Sensoren wird als Stellgrösse für die Mittel zur Regelung verwendet. Die Sensoren sind unmittelbar im oder beim Kochgut angebracht. Das Ausgangssignal der Sensoren wird mittels einer Anzeigeeinheit auf dem induktiven Kochherd visuell dargestellt.

WO 99/41950 A2 offenbart ein Kochgefäß zur Verwendung mit Induktionsherdplatten, das alle Eingabeelemente zur Steuerung der Induktionsheizung in z.B. einem Griff des Kochgeschirrs enthält. Die Leistungsversorgung wird mittels Umwandelns von ELF-Strahlung erlangt, die verwendet wird, um das Kochgeschirr zu erwärmen, und die Steuerknöpfe, Temperaturabfühlmittel und Übertragungsmittel an die Leistungssteuereinheit für die Induktionsspulen passen alle in den Griff.

US 3,742,178 A1 offenbart einen Induktionskochherd mit einer Ablagefläche, die ein Speisen enthaltendes Kochgeschirr unterstützt. Das Geschirr wird mittels der Induktionsspule des Herds erwärmt, welche bei einer hohen Frequenz arbeitet. Der Induktionskochherd umfasst eine Temperaturabfühleinheit, die eine Temperaturerfassungseinheit und eine Temperaturempfangseinheit aufweist. Erstere Einheit ist in dem Kochgeschirr eingebaut, während sich letztere Einheit entfernt davon im Induktionsherd befindet. Die zuvor genannte Temperaturempfangseinheit empfängt Funkfrequenzübertragungen von Temperaturdaten von der Temperaturerfassungseinheit in dem Geschirr. Die Temperaturerfassungseinheit in dem Geschirr wird mittels des Hauptfelds, das von der Induktionsspule erzeugt wird, angetrieben.

US 6 504 135 B2 offenbart temperatur-selbstregelnde Lebensmittelliefersysteme mit einer magnetischen Induktionsheizung und einem zugeordneten Lebensmittelbehälter, der mit einem im Wesentlichen permanenten ferromagnetischen Heizelement ausgestattet ist. Die Induktionsheizung und die Heizelemente sind so ausgelegt, dass sie das Heizelement auf eine vom Benutzer gewählte Regeltemperatur erwärmen, wenn die Heizelemente mit dem Magnetfeld der Heizung gekoppelt sind, und die Temperatur in der Nähe der Regelungstemperatur auf unbestimmte Zeit aufrechterhalten wird. Die Temperaturregelung wird dadurch eingeregelt, dass periodisch mindestens zwei Parameter der Heizschwingkreise der Induktionsheizung bezogen auf die Amplitude des beim Heizen durchfließenden Resonanzstroms ermittelt werden. Vorzugsweise werden der Wert der Schwingkreisamplitude und die Änderungsrate der Amplitude ermittelt.

DE 19743253 A1 offenbart ein Verfahren zum Schutz von Schaltungskomponenten einer integrierten Schaltung gegen zu hohe Betriebstemperaturen sowie eine entsprechend ausgelegte Schutzschaltung.

Es ist die Aufgabe der vorliegenden Erfindung, eine Möglichkeit zur leistungsfähigen, flexiblen und ausfallsicheren Kommunikation eines Lebensmittelzubereitungs-Aufsatzgeräts mit einem zu seinem Betrieb eingerichteten Betriebsgerät bereitzustellen.

Diese Aufgabe wird mittels eines Lebensmittelzubereitungs-Aufsatzgeräts nach Anspruch 1 und einer Betriebsvorrichtung zum Betrieb des Lebensmittelzubereitungs-Aufsatzgeräts nach Anspruch 12 gelöst. Bevorzugte Ausführungsformen sind insbesondere den abhängigen Ansprüchen entnehmbar.

Das Lebensmittelzubereitungs-Aufsatzgerät weist mindestens einen Transmitter zum drahtlosen Übermitteln von Daten an eine externe Einheit auf. Dabei wird unter einem Transmitter ganz allgemein eine Sendeeinrichtung für den Zugang zu einem Übertragungskanal zu einer externen Einheit verstanden. Das Lebensmittelzubereitungs-Aufsatzgerät weist ferner mindestens eine integrierte Schaltung zur Verarbeitung von Daten und zur Ausgabe von Daten an den Transmitter beruhend auf der Verarbeitung auf. Die integrierte Schaltung kann also Daten verarbeiten, z. B. einlesen, verändern, verknüpfen, zwischenspeichern, formatieren usw., und diese Daten oder daraus abgeleitete Daten an den Transmitter zur Übertragung an eine externe Einheit ausgeben. Zu verarbeitende Daten können von einer anderen Einheit, z. B. einem Sensor, angelieferte Daten sein oder auch in oder an der integrierten Schaltung gespeicherte Daten sein, z. B. eine Kennung oder Eigenschaft des Lebensmittelzubereitungs-Aufsatzgeräts. Der Transmitter des Lebensmittelzubereitungs-Aufsatzgeräts wird nicht batteriebetrieben, sondern bezieht seine Energie im Wesentlichen aus einem elektromagnetischen Anregungsfeld. Dazu weist das Lebensmittelzubereitungs-Aufsatzgerät mindestens einen Energieaufnehmer zur kontinuierlichen Aufnahme von Energie aus dem elektromagnetischen Anregungsfeld auf. Aus dem elektromagnetischen Anregungsfeld aufgenommene Energie wird einerseits zur Leistungsversorgung des Gargeräts (Betrieb eines Heizelements usw.) verwendet werden und wird andererseits zur Speisung mindestens der integrierten Schaltung und des Transmitters, und ggf. noch anderer Niedervoltkomponenten, verwendet. Das Heizelement ist also zu seinem Betrieb mittels des mindestens einen Energieaufnehmers mit Energie versorgbar. Dazu kann dem Energieaufnehmer ein Schaltregler nachgeschaltet sein, welcher aus der Leistungsversorgung ausgekoppelte Energie auf einen zum Betreiben der Niedervoltkomponenten geeigneten Spannungspegel gleichrichtet. In anderen Worten werden das Lebensmittelzubereitungs-Aufsatzgerät einschließlich des Heizelements als auch die integrierte Schaltung und der Transmitter mittels des Energieaufnehmers zu deren Betrieb gespeist werden.

Der integrierten Schaltung kann so dauerhaft eine hohe elektrische Leistung zur Verfügung gestellt werden, was den Einsatz besonders leistungsfähiger und vergleichsweise preiswerter elektronischer Komponenten ermöglicht. Zum Schutz vor kurzen Leistungsunterbrechungen können Energiespeicher vorhanden sein, z. B. leistungsstarke Kondensatoren wie Goldcaps. Durch die Verwendung einer leistungsfähigen integrierten Schaltung kann der Umfang der übermittelten Daten wesentlich höher sein als beispielsweise bei RFID (Funkmarken)-Systemen ohne eigene Spannungsversorgung oder auch bei Niedrigenergieelektroniken. Auch können Daten flexibel verarbeitet werden. Beispielsweise ermöglicht die Verwendung einer leistungsfähigen integrierten Schaltung ein intelligentes Power-Management der Betriebsverrichtung in Abhängigkeit von Lebensmittelzubereitungsgerät- und Prozessparametern der aufgesetzten Geräte, z. B. eine Leistungsverteilung auf mehrere Energieübertragungsbereiche (z. B. Kochzonen) in Abhängigkeit einer maximalen Leistungsaufnahme der aufgesetzten Geräte. Ferner sind elektronische Bauteile für höhere Temperaturen erhältlich als RFIDs, was eine Zuverlässigkeit erhöht.

Die integrierte Schaltung kann als eine analoge integrierte Schaltung, als eine digitale integrierte Schaltung oder als eine gemischte analoge und digitale integrierte Schaltung ("Mixed Signal-IC") ausgestaltet sein. Die integrierte Schaltung kann beispielsweise als ASIC, DSP, FPGA, oder Microcontroller ausgestaltet sein. Die integrierte Schaltung kann einen Datenspeicher aufweisen und / oder mit einem Datenspeicher verbunden sein, z. B. einem EEPROM.

Das Lebensmittelzubereitungs-Aufsatzgerät weist ferner eine Eigentemperaturbestimmungseinheit zum Bestimmen einer Eigentemperatur der integrierten Schaltung auf. Die integrierte Schaltung ist zur Verarbeitung von durch die Eigentemperaturbestimmungseinheit bestimmten Eigentemperaturdaten und zur Ausgabe der der Eigentemperaturdaten an den Transmitter beruhend auf der Verarbeitung der Eigentemperaturdaten eingerichtet. Dadurch können zum Betrieb der integrierten Schaltung schädliche Temperaturwerte frühzeitig erkannt und in der Folge vermieden werden.

Der Energieaufnehmer weist eine Spule mit entsprechenden Leistungswindungen auf, insbesondere zum Abgriff von Energie aus einem elektromagnetischen Anregungsfeld in Form eines magnetischen Wechselfelds. Durch die Verwendung einer Spule als Energieaufnehmer kann das Lebensmittelzubereitungs-Aufsatzgerät insbesondere zur induktiven oder transformatorischen Energieübertragung (Energieübertragung zwischen zwei Induktoren mittels eines magnetischen Wechselfelds) verwendet werden, bei der das elektromagnetische Anregungsfeld mittels einer externen Primärspule erzeugt wird. Das Prinzip der transformatorischen Energieübertragung ist beispielsweise in DE 10 2006 017 800 A1 beschrieben.

Der Transmitter kann zumindest teilweise in die integrierte Schaltung integriert sein. Dadurch wird eine besonders kompakte Bauweise erreicht. Alternativ ist der Transmitter ein von der integrierten Schaltung unterschiedliches Bauelement.

Der Transmitter kann einen Modulator und eine dem Modulator nachgeschaltete Antenne aufweisen. Bei einem solchen Aufbau des Transmitters mag beispielsweise der Modulator in die integrierte Schaltung integriert sein, die Antenne jedoch nicht.

Der Modulator kann die Datensignale mittels einer Amplitudenumtastung ("Amplutide Shift Keying"; ASK) auf ein Trägersignal zur drahtlosen Übertragung des modulierten Trägersignals über die Antenne aufmodulieren. Als eine besonders einfache Form der Amplitudenumtastung kann ein sog. "On-Off Keying" (OOK) verwendet werden, es können aber auch mehrere Amplitudenwerte (Stufen) gewählt werden. Andere mögliche, vorzugsweise digitale, Modulationsarten können beispielsweise eine Frequenzumtastung ("Frequency Shift Keying"; FSK, z. B. in Form einer "Gaussian Minimum Shift Keying", GMSK) und eine Phasenumtastung ("Phase Shift Keying; PSK, z. B. in Form einer binären Phasenmodulation, BPSK, oder einer Quadraturamplitudenmodulation, QPSK) umfassen. Auch können Mehrträgerverfahren wie Orthogonal Frequency Division Multiplex, OFDM, oder Coded Orthogonal Frequency Division Multiplex, COFDM, verwendet werden.

Die Datenübertragung geschieht vorteilhafterweise mit einem hochfrequenten Trägersignal, wobei ein Frequenzunterschied zwischen dem Trägersignal und einer Frequenz des elektromagnetischen Anregungsfelds zur Speisung des Lebensmittelzubereitungs-Aufsatzgeräts so gewählt ist, dass sich die Frequenzen von Energieübertragung (Leistungsübertragung) und Signalübertragung nicht gegenseitig stören. Dies geschieht vorteilhafterweise unter Berücksichtigung eines Störspektrums der Energieübertragung. Die Leistungsübertragung bewegt sich vorzugsweise in einem Bereich zwischen 0 kW und 4 kW.

Die Antenne kann insbesondere bei einer transformatorischen Energieübertragung als spulenartige Windung(en) ausgeführt sein, da dort bereits die Betriebsvorrichtung und das Lebensmittelzubereitungs-Aufsatzgerät für eine induktive Kopplung über entsprechende Spulen eingerichtet sind und bereits einen ausreichend geringen Abstand aufweisen. Die Signalübertragung kann über die gleichen Windungen übertragen werden, über welche auch die Leistung übertragen wird, z. B. von einer Sekundärspule zur Primärspule bei unidirektionaler Datenübertragung und zwischen den beiden Spulen bei bidirektionaler Datenübertragung. Dadurch kann auf eine gesonderte Antenne verzichtet werden. Zur verringerten Störungsanfälligkeit kann die Signalübertragung über induktiv gekoppelte Signalwindungen in Betriebsgerät und Lebensmittelzubereitungs-Aufsatzgerät durchgeführt werden, welche von den Leistungswindungen zur Leistungsübertragung getrennt ausgeführt sind. Die Signalwindung(en) kann oder können insbesondere auf einer Ebene mit den Leistungswindungen angeordnet sein kann, z. B. die Leistungswindungen außenseitig umlaufend. Allgemein kann die Datenübertragung aber auch über andere Weisen geschehen, z. B. über eine Funkluftstrecke, einen optischen Datenübertragungskanal, einen IR-Datenübertragungskanal und so weiter.

Als Trägerfrequenz kann vorteilhafterweise der Prozessortakt der integrierten Schaltung dienen.

Das Lebensmittelzubereitungs-Aufsatzgerät kann lediglich mit einem Transmitter ausgestattet sein, was den Aufbau des Lebensmittelzubereitungs-Aufsatzgeräts vereinfacht und die Kosten verringert (Vereinfachung der Elektronik des Lebensmittelzubereitungs-Aufsatzgeräts). Die Kommunikation ist dann unidirektional vom Lebensmittelzubereitungs-Aufsatzgerät zur Betriebsvorrichtung (Basisstation) ausgeführt.

Zur besonders flexiblen Gargutbehandlung kann das Lebensmittelzubereitungs-Aufsatzgerät aber auch eine Empfängerfunktion aufweisen. Die Kommunikation kann dann bidirektional zwischen Lebensmittelzubereitungs-Aufsatzgerät und Betriebsvorrichtung erfolgen. Das Lebensmittelzubereitungs-Aufsatzgerät kann mit einem gesonderten Receiver (Empfänger) ausgestattet sein. Der Receiver kann dann einen einer Empfangsantenne nach geschalteten Demodulator aufweisen, wobei der Demodulator auch in die integrierte Schaltung integriert sein kann. Zur Einsparung von Bauelementen kann der Transmitter vorteilhafterweise als ein Transceiver (Sender/Empfänger) ausgestaltet sein. Der Transceiver kann ein einer Sendeempfangsantenne nachgeschaltetes Modem aufweisen, wobei das Modem auch in die integrierte Schaltung integriert sein kann. Im Lebensmittelzubereitungs-Aufsatzgerät können die empfangenen Daten von der integrierten Schaltung verarbeitet werden.

Die Datenübertragung vom Lebensmittelzubereitungs-Aufsatzgerät zur Betriebsvorrichtung kann bei bidirektionalen Datenübertragung beispielsweise zyklisch und / oder auf Anforderung der Betriebsvorrichtung initiiert werden, bei unidirektionaler Datenübertragung jedoch nicht auf Anforderung. Bei bidirektionaler Datenübertragung können auch einige Daten (z. B. Messdaten oder Gerätestatusdaten) zyklisch und andere Daten (z. B. Identifizierungsdaten) auf Anforderung vom Lebensmittelzubereitungs-Aufsatzgerät übertragen werden.

Zur bidirektionalen Kommunikation können sowohl an der Betriebsvorrichtung als auch am Lebensmittelzubereitungs-Aufsatzgerät Modems vorhanden sein. Bei einer bidirektionalen Kommunikation genügen ein Modulator am Lebensmittelzubereitungs-Aufsatzgerät und ein Demodulator an der Betriebsvorrichtung.

Der Datenaustausch kann sowohl im Vollduplexbetrieb als auch im Halbduplexbetrieb erfolgen.

Das Lebensmittelzubereitungs-Aufsatzgerät kann ferner mindestens eine Sensoreinheit zum Abfühlen mindestens einer physikalischen Messgröße aufweisen, wobei die mindestens eine integrierte Schaltung zur Verarbeitung von Sensordaten der mindestens einen Sensoreinheit und zur Ausgabe von Daten an den Transmitter beruhend auf dieser Verarbeitung eingerichtet ist. Als physikalischen Messgröße kann insbesondere eine Messgröße abgefühlt werden, welche zur Einstellung oder Regelung eines Garprozesses dient, wie eine Garguttemperatur, ein Druck (z. B. bei einem Schnellkochtopf), eine Feuchte, ein Füllstand und so weiter. Durch eine Übermittlung der physikalischen Messgröße(n) wird eine entsprechende Temperaturregelung, Druckregelung, Feuchteregelung usw. ermöglicht.

Aber auch andere Daten können von der integrierten Schaltung über den Transmitter nach Außen ausgegeben werden, wie Identifizierungsdaten zur Identifizierung des aufgesetzten Geräts und / oder Gerätestatusdaten über einen Gerätestatus. Die Identifizierungsdaten können beispielsweise Information über einen Gerätetyp (z. B. Topf, Pfanne, kleines Hausgerät), eine Systemzugehörigkeit (z. B. zu einer bestimmten Gerätereihe), eine Bauart, eine Art und Anzahl von Sensoren, Regelparameter, Materialeigenschaften (z. B. eine Wärmeleitfähigkeit eines Gargeschirrbodens), Koeffizienten (z. B. PID-Koeffizienten für eine PID-Regelung) usw. des Lebensmittelzubereitungs-Aufsatzgeräts umfassen. Die Gerätestatusdaten können beispielsweise Information über ein Vorhandensein eines Geräts, einen Ein/Aus-Zustand, eine Leistungsaufnahme, eine Zentrierung des Lebensmittelzubereitungs-Aufsatzgeräts bezüglich eines Energieübertragungsbereichs (Kochzone o. ä.) und so weiter enthalten. So kann beispielsweise die Information über die Zentrierung des Lebensmittelzubereitungs-Aufsatzgeräts eine Nachregelung der Energieübertragung bei nicht zentriertem Topf ermöglichen oder zur effizienten Energieübertragung (Anpassung der Parameter des elektromagnetischen Anregungsfelds) verwendet werden. Auch ist eine Anpassung der Leistungsregelung an ein aufgesetztes Lebensmittelzubereitungs-Aufsatzgerät in Abhängigkeit von den Identifizierungsdaten (Eigenschaften des Lebensmittelzubereitungs-Aufsatzgeräts usw.) und / oder Gerätestatusdaten möglich. Mittels der Identifizierungsdaten kann auch eine Bedienoberfläche des Betriebsgeräts individuell an das Lebensmittelzubereitungs-Aufsatzgerät angepasst werden.

Allgemein können durch die übertragenen Daten, insbesondere die Messdaten, Lebensmittelzustände erkannt werden, wie Garzustände bei einem Gargeschirr oder ein Ende einer Lebensmittelzubereitung bei einem Toaster (Toast fertig) oder einer Kaffeemaschine (Kaffee durchgelaufen) usw. Auch wird durch die Datenübertragung eine Durchführung von Garprogrammen für unterschiedliche Nahrungsmittel ermöglicht.

Zur Abfühlung einer Eigentemperatur der integrierten Schaltung kann die Eigentemperaturbestimmungseinheit einen (Eigen)-Temperatursensor aufweisen. Dieser kann außerhalb der integrierten Schaltung angeordnet sein, z. B. in einem zur Bestimmung der Eigentemperatur repräsentativen Raumbereich (beispielsweise an einer Oberfläche der integrierten Schaltung oder in einiger Entfernung davon), und mit der integrierten Schaltung verbundenen sein. Alternativ oder zusätzlich kann die Eigentemperaturbestimmungseinheit in der integrierten Schaltung integriert sein; dabei braucht der Eigentemperatursensor kein separater Sensor zu sein, sondern kann die Temperatur beispielsweise auch indirekt ermitteln, z. B. über eine temperaturabhängige Laufzeitbestimmung, Spannungspegelbestimmung, Widerstandswertbestimmung, Taktratenbestimmung usw.). Allgemein wird unter einer Eigentemperaturbestimmungseinheit eine Einheit verstanden, welche in der Lage ist, aus einer abgefühlten Primärgröße (Spannung, Widerstand usw.) auf die Eigentemperatur zu schließen.

Die Verarbeitung der Eigentemperaturdaten geschieht in der integrierten Schaltung, im Betriebsgerät oder teilweise in der integrierten Schaltung und teilweise im Betriebsgerät. So kann insbesondere die integrierte Schaltung die Eigentemperaturdaten zur Übertragung an das Betriebsgerät verarbeiten, z. B. formatieren, während das Betriebsgerät die Eigentemperaturdaten zur Steuerung des Lebensmittelzubereitungs-Aufsatzgeräts verwendet.

Die Verarbeitung der Eigentemperaturdaten kann einen Vergleich der Eigentemperatur mit mindestens einem Eigentemperaturschwellwert umfassen. Der Eigentemperaturschwellwert kann beispielsweise vorbestimmt sein und in einem mit der integrierten Schaltung verbundenen oder darin integrierten Speicher abgelegt sein. Abhängig von der Tatsache, dass ein Eigentemperaturschwellwert erreicht oder überschritten worden ist und ggf., welcher von mehreren Eigentemperaturschwellwerten erreicht oder überschritten worden ist, kann eine Warnung ausgegeben werden, das Anregungsfeld gezielt geschwächt werden und im Extremfall sogar ausgeschaltet werden.

Insbesondere kann die Eigentemperatur mit mehreren Eigentemperaturschwellwerten verglichen werden, und es können je nach Höhe des Schwellwerts unterschiedliche Handlungen durchgeführt werden. So kann beispielsweise für den Fall, dass die Verarbeitung der Eigentemperaturdaten in dem Betriebsgerät erfolgt, dann, wenn der vom Lebensmittelzubereitungs-Aufsatzgerät übermittelte Wert der Eigentemperatur einen ersten, niedrigeren Eigentemperaturschwellwert von unten kommend erreicht oder überschreitet, die Betriebsvorrichtung ein akustisches und / oder optisches Warnsignal ausgeben, das einem Bediener den kritischen Zustand anzeigt und ihn zu einer Gegenhandlung veranlassen kann. So kann das Erreichen oder Überschreiten des ersten, niedrigeren Eigentemperaturschwellwerts ein Hinweis auf einen niedrigen Wasserstand eines Gargeschirrs sein ('drohendes Leerkochen'), worauf der Bediener beispielsweise mit einem Nachfüllen von Wasser des Gargeschirrs reagieren kann. Zusätzlich zum Warnsignal veranlasst die Betriebsvorrichtung, dass das elektromagnetische Anregungsfeld um beispielsweise 25% verringert wird, um eine baldige Überhitzung und ein Unterbrechen des Garablaufs zu verhindern. Erreicht oder überschreitet der Wert der Eigentemperatur einen zweiten, höheren Eigentemperaturschwellwert (z. B. nach einem längeren Leerkochen), schaltet die Betriebsvorrichtung das Anregungsfeld ab, um eine Schädigung des integrierten Schaltkreises (und ggf. anderer temperaturempfindlicher Komponenten) zu verhindern.

Auch können verschiedenen Eigentemperaturschwellwerten verschiedenen Verringerungsstufen (z. B. eine Verringerung um 5 %, 10 %, 25 % usw.) der Stärke des Anregungsfelds zugeordnet sein. Dabei kann die Verringerung insbesondere um so stärker ausfallen, je höher der erreichte oder überschrittene Eigentemperaturschwellwert ist.

Allgemein können bestimmte Reaktionen bei einer Verringerung der Eigentemperatur auch wieder rückgängig gemacht werden, z. B. kann bei Erreichen des niedrigeren Schwellwerts das Warnsignal ausgeschaltet werden und / oder es kann wieder eine höhere Stärke, z. B. die volle Stärke, des Anregungsfelds eingestellt werden.

Für den Fall, dass die Verarbeitung der Eigentemperaturdaten in der integrierten Schaltung erfolgt, kann dann, wenn die Eigentemperatur den Eigentemperaturschwellwert erreicht oder überschreitet, die integrierte Schaltung an den Transmitter ein entsprechendes Eigentemperaturschwellwert-Überschreitungssignal ausgeben. Ein solches Eigentemperaturschwellwert-Überschreitungssignal kann ein Warnsignal, ein Herunterregelungssignal zum Verringern des elektromagnetischen Anregungsfelds und / oder ein Abschaltsignal zum Abschalten des elektromagnetischen Anregungsfelds umfassen.

Das Lebensmittelzubereitungs-Aufsatzgerät kann insbesondere als Gargeschirr ausgebildet sein, z. B. als Topf, Pfanne usw.

Die Betriebsvorrichtung ist zum Betrieb eines solchen Lebensmittelzubereitungs-Aufsatzgeräts eingerichtet und weist dazu mindestens ein Anregungsfelderzeugungsmittel, insbesondere Spule ('Primärspule') zur transformatorischen Energieübertragung, auf, um ein elektromagnetisches Anregungsfeld, insbesondere magnetisches Wechselfeld, zu erzeugen. Die Betriebsvorrichtung weist einen Receiver auf, der zum Empfang von Daten vom Transmitter des Lebensmittelzubereitungs-Aufsatzgeräts eingerichtet ist. Die Betriebsvorrichtung weist auch eine Steuereinheit zum Einstellen einer Stärke des elektromagnetischen Anregungsfelds auf der Grundlage der empfangenen Daten auf.

Die Steuereinheit ist ferner dazu eingerichtet, bei Empfang von Eigentemperaturdaten einen Vergleich der Eigentemperatur mit mindestens einem Eigentemperaturschwellwert durchzuführen.

Die Betriebsvorrichtung kann dann, wenn die Eigentemperatur einen Eigentemperaturschwellwert erreicht oder überschreitet, ein Warnsignal geben und / oder eine Stärke des elektromagnetischen Anregungsfelds verringern, einschließlich abschalten.

Die Betriebsvorrichtung kann eine Stärke des elektromagnetischen Anregungsfelds in Abhängigkeit von einer Höhe eines von mehreren Eigentemperaturschwellwerten verringern.

Die Steuereinheit kann aber auch dazu eingerichtet sein, bei Empfang eines Eigentemperaturschwellwert-Überschreitungssignals entsprechend zu reagieren. Die Steuereinheit kann insbesondere (a) bei Empfang eines Warnsignals vom Lebensmittelzubereitungs-Aufsatzgerät eine optische und / oder akustische Warnung ausgeben, (b) bei Empfang eines Herunterregelungssignals das elektromagnetische Anregungsfelds verringern, insbesondere herunterregeln, und / oder (c) bei Empfang eines Abschaltsignals das elektromagnetische Anregungsfelds abschalten. Die Steuereinheit kann somit einer drohenden Überhitzung der integrierten Schaltung entgegenwirken.

Zur Vermeidung einer Erwärmung des Aufsatzgeräts wird es bevorzugt, wenn zur Datenkommunikation eine Leistung von nicht mehr als 10 Watt verbraucht wird, speziell nicht mehr als 5 Watt, insbesondere nicht mehr als 3 Watt. Dabei kann die Leistung auch zum Betrieb einer Elektronik des Aufsatzgeräts benötigt werden, welche die Signalspule als Antenne verwendet.

Zur Unterdrückung eines Übersprechens zwischen einem Leistungssignal und einem Datensignal wird es bevorzugt, wenn eine minimale Frequenz des Leistungssignals oder des Datensignals mindestens zehn mal höher ist als eine maximale Frequenz des Datensignals bzw. des Leistungssignals. Das Datensignal kann vorzugsweise eine Frequenz im MHz-Bereich oder höher aufweisen, vorzugsweise in einem Bereich ab einer Frequenz von 4 MHz oder z. B. eine Frequenz im Frequenzbereich zwischen 4 MHz und 32 MHz.

Das Leistungssignal weist vorteilhafterweise eine Frequenz von nicht mehr als 400 KHz auf, insbesondere eine Frequenz im Frequenzbereich zwischen 100 KHz und 400 KHz. Alternativ oder zusätzlich können Datensignale bei Frequenzen übertragen werden, die unterhalb des Frequenzbands für die Leistungsübertragung liegen.

Zur Vermeidung einer Erwärmung des Aufsatzgeräts wird es bevorzugt, wenn zur Datenkommunikation eine Leistung von nicht mehr als 10 Watt verbraucht wird, speziell nicht mehr als 5 Watt, insbesondere nicht mehr als 3 Watt. Dabei kann die Leistung auch zum Betrieb einer Elektronik des Aufsatzgeräts benötigt werden, welche die Signalspule als Antenne verwendet.

Ein Verfahren zum Betreiben eines solchen Lebensmittelzubereitungs-Aufsatzgeräts kann beispielsweise die folgenden Schritte aufweisen: Überwachen einer Eigentemperatur (mittels der integrierten Schaltung des Lebensmittelzubereitungs-Aufsatzgeräts und / oder mittels der Betriebsvorrichtung) und, falls die Eigentemperatur einen vorbestimmten Ei gentemperaturschwellwert erreicht oder überschreitet, Ausgeben eines Warnsignals und / oder Herunterregeln (ggf. einschließlich Abschalten) des elektromagnetischen Anregungsfelds.

In den folgenden Figuren wird die Erfindung anhand eines Ausführungsbeispiels schematisch genauer beschrieben. Dabei können zur besseren Übersichtlichkeit gleiche oder gleichwirkende Elemente mit gleichen Bezugszeichen versehen sein.
- Fig. 1: zeigt ein System aus einem Betriebsgerät zum Betreiben eines Gargeschirrs mittels transformatorischer Energieübertragung und einem darauf angeordneten Topf als Gargeschirr;
- Fig. 2: zeigt eine Skizze einer vereinfachten Regelstruktur des Systems aus Fig. 1.

Fig. 1 zeigt ein intelligentes Gargeschirr 101, das als "elektrischer Topf ausgebildet ist und einen elektrischen Verbraucher darstellt. Das Gargeschirr 101 weist einen Grundkörper 102 mit einem Deckel und Griffen sowie einen als Antriebseinheit ausgebildeten Energieaufnehmer 114 auf. Das Gargeschirr 101 ist auf einer Oberfläche einer Arbeitsplatte 105 eines Betriebsgeräts 106 zum Betrieb des Gargeschirrs 101 angeordnet. Unter der Arbeitsplatte 105 ist eine Energieübertragungseinheit 107 montiert. Diese weist ein Gehäuse 108 mit einem Betätigungselement 109 zum Ein- und Ausschalten der Energieübertragungseinheit 107 auf. Ferner umfasst die Energieübertragungseinheit 107 ein als Primärwicklung ausgebildetes Anregungsfelderzeugungsmittel 111 und eine Stromerzeugungseinheit 112 zur Versorgung des Anregungsfelderzeugungsmittels 111 mit einem Wechselstrom. Die Stromerzeugungseinheit 112 ist in diesem Ausführungsbeispiel als Wechselrichter ausgebildet. Das als Primärwicklung ausgebildete Anregungsfelderzeugungsmittel 111 ist in Form einer Spiralwicklung gewickelt. Beim Betrieb der Energieübertragungseinheit 107 und des Topfes 101 wird das Anregungsfelderzeugungsmittel 111 mit dem Wechselstrom gespeist und erzeugt ein als magnetisches Wechselfeld ausgebildetes Anregungsfeld. Mittels eines Feldflusses dieses Anregungsfelds überträgt das Anregungsfelderzeugungsmittel 111 durch Induktion Energie an den Energieaufnehmer 114, welcher in einem auf der Oberfläche der Arbeitsplatte 105 gezeichneten Energieübertragungsbereich 113 angeordnet ist. Der Energieaufnehmer 114 ist als Sekundärwicklung ausgebildet, die in Form einer Spiralwicklung gewickelt ist. Der Energieübertragungsbereich 113 ist mittels einer Linie 115 auf der Arbeitsplatte 105 eingezeichnet. Im Energieaufnehmer 114 wird durch den Anregungsfeldfluss eine Sekundärspannung induziert, die als Betriebsspannung für einen Betrieb des Gargeschirrs 101 genutzt wird. Das Gargeschirr 101 kann vom Übertragungsbereich 113 entfernt werden, wodurch der Energieaufnehmer 114 vom Anregungsfelderzeugungsmittel 111 getrennt wird. In den Übertragungsbereich 113 können dann weitere elektrische Verbraucher gebracht werden, wie z. B. eine Kaffeemaschine, ein Mixer, ein Ladegerät, eine Friteuse, ein Toaster, ein Wasserkocher usw. (auch als 'Haushaltskleingeräte' bezeichnet), die jeweils einen Energieaufnehmer aufweisen und von einem drahtlosem Zusammenwirken des jeweiligen Energieaufnehmers mit dem Anregungsfelderzeugungsmittel 111 eine Betriebsenergie beziehen.

In der Arbeitsplatte 105 ist ferner ein Bedienfeld in Form eines berührungsempfindlichen Bildschirms 104 eingelassen, auf dem Anzeigeelemente und Betätigungselemente frei programmierbar sind. Der berührungsempfindliche Bildschirm 104 kann beispielsweise ein Flüssigkristall- oder LED-Bildschirm sein, der von einer berührungsempfindlichen Folie, z. B. einer ITO-Folie, abgedeckt ist. Dadurch kann eine große Zahl unterschiedlicher Betätigungselemente wie Taster, Zirkularslider, Linearslider im Wesentlichen beliebig auf dem Bedienfeld dargestellt werden, was eine sehr flexible Bedienerführung erlaubt.

Das Gargeschirr 101 ist mit einer integrierten Schaltung 116 zur Verarbeitung von Daten und zur Ausgabe von Daten an einen Transmitter ausgerüstet. An einen Eingang der integrierten Schaltung 116 ist ein Temperatursensor (Eigentemperatursensor) 117 zur Bestimmung einer Eigentemperatur der integrierten Schaltung 116 angeschlossen. Die integrierte Schaltung 116 fühlt den Eigentemperatursensor 117 zyklisch ab, verarbeitete die abgefühlten Eigentemperatursignale in eine vorbestimmte Daten- und Protokollstruktur und übermittelt die so verarbeiteten Eigentemperaturdaten an einen Transmitter. Der Transmitter verfügt über einen nicht eingezeichneten Modulator und eine nachgeschaltete Sendeantenne. Als Sendeantenne dient hier die Sekundärwicklung 114 zur Leistungsübertragung. Die von der Sekundärwicklung 114 ausgestrahlten Datensignale werden von der auch als Empfangsantenne des Betriebsgeräts 106 dienenden Primärwicklung 111 aufgenommen, in einem nicht eingezeichneten Demodulator des Betriebsgeräts 106 demoduliert und an eine Steuereinheit 110 des Betriebsgeräts 106 weitergeleitet. Unter anderem mittels der Eigentemperaturdaten steuert die Steuereinheit ("Herdelektronik") 110, die hier einen Mikrocontroller umfasst, die Stromerzeugungseinheit 112.

Dann, wenn der übermittelte Wert der Eigentemperatur einen ersten, niedrigeren Eigentemperaturschwellwert von unten kommend erreicht oder überschreitet, gibt die Steuereinheit 110 ein akustisches und optisches Warnsignal aus, das einem Bediener einen kritischen Zustand anzeigt und ihn zu einer Gegenhandlung veranlassen kann. So kann das Erreichen oder Überschreiten des ersten Eigentemperaturschwellwerts ein Hinweis auf einen niedrigen Wasserstand sein ('drohendes Leerkochen'), worauf der Bediener beispielsweise mit einem Nachfüllen von Wasser, einer Herunterschaltung einer Leistungsstufe oder einem Abnehmen des Gargeschirrs reagieren kann. Zusätzlich zum Warnsignal veranlasst die Steuereinheit 110, dass das elektromagnetische Anregungsfeld um beispielsweise 25% verringert wird ("Verringerungsstufe"), um eine baldige Überhitzung und ein Unterbrechen des Garablaufs zu verhindern. Erreicht oder überschreitet der Wert der Eigentemperatur einen zweiten, höheren Eigentemperaturschwellwert (z. B. nach einem längeren Leerkochen), schaltet die Steuereinheit 110 die Stromerzeugungseinheit 112 und damit das Anregungsfeld ab, um eine Schädigung des integrierten Schaltkreises (und ggf. anderer temperaturempfindlicher Komponenten) zu verhindern.

Fig. 2 zeigt eine Skizze einer vereinfachten Regelstruktur eines Systems aus einem intelligenten Gargeschirr 201 und einem Betriebsgerät 206.

Das intelligente Gargeschirr 201 ist als Topf ausgebildet, bei dem in einen Grundkörper 202, der durch einen Topfboden 220 nach unten abgeschlossen wird, Gargut 221 eingefüllt werden kann. An einer Unterseite des Topfbodens 220 verläuft eine Heizbahn 222 in Form einer verschlungenen Widerstandsdickschicht-Bahn, welche bei einer Bestromung aufgeheizt wird und so den Topfboden 220 zur Erwärmung des Garguts 221 aufwärmt. Zu ihrer Stromversorgung ist die Heizbahn 222 mit einem Energieaufnehmer 214 in Form einer spiralförmig ausgebildeten Sekundärwindung verbunden und stellt deren Last dar. Vom Energieaufnehmer 214 wird auch eine elektrische Leistung zur Versorgung einer Topfelektronik 223 abgezweigt. Dazu weist die Topfelektronik 223 einen Schaltregler 224 auf, welcher die vom Energieaufnehmer 214 ausgegebene Leistungswechselspannung in eine Niedervoltgleichspannung umwandelt. Mittels der Niedervoltgleichspannung werden die übrigen Teile der Topfelektronik 223 betrieben, von denen hier eine analoge Messelektronik 225, eine integrierte Schaltung 216 und ein Modulator 226 eingezeichnet sind. Mittels der analogen Messelektronik 225 werden Messsignale verschiedener Sensoren des Gargeschirrs 201 abgefühlt und digitalisiert. Zur einfacheren Darstellung sind hier lediglich drei an der Unterseite des Topfbodens 220 angebrachte Temperatursensoren 227 eingezeichnet, jedoch können auch andere Sensoren mit der analogen Messelektronik 225 verbunden sein, z. B. Drucksensoren oder Feuchtesensoren. Ferner ist direkt an einem Messeingang der analogen Messelektronik 225 ein Eigentemperatursensor 217 vorhanden. Dieser misst somit die Temperatur im Bereich dieses Messeingangs der analogen Messelektronik 225; da die Topfelektronik 223 vergleichsweise kompakt auf einer gemeinsamen Platine (o. Abb.) untergebracht ist, wird die Temperatur an diesem Messeingang als auch repräsentativ für die Temperatur an der integrierten Schaltung 216 angesehen.

Die analoge Messelektronik 225 ist ausgangsseitig mit einer Eingangsseite der integrierten Schaltung 216 verbunden, so dass Temperaturdaten von der analogen Messelektronik 225 an die integrierte Schaltung 216 zur folgenden Verarbeitung weitergeleitet werden. Zur Verarbeitung der von der Messelektronik 225 analog übermittelten Temperaturdaten weist die integrierte Schaltung 216 einen A/D-Wandler (o. Abb.) auf. In der integrierten Schaltung 216 werden die von der analogen Messelektronik 225 gelieferten digitalen "Rohdaten" in ein zur Kommunikation mit dem Betriebsgerät 206 kompatibles Format umformatiert. Insbesondere werden Rohdaten in ein vorbestimmtes Datenformat und Protokollformat umgewandelt. Die formatierten Messdaten werden von der integrierten Schaltung 216 dann zyklisch, z. B. alle 10 ms, an den Modulator 226 weitergeleitet, wo sie auf ein Trägersignal aufmoduliert werden, um danach vom Modulator 226 über eine Antenne 228 an das Betriebsgerät 206 übermittelt zu werden. Die Antenne 228 ist hier als eine parallel zum Topfboden 220 verlaufende Signalwindung ausgestaltet. Es können aber auch andere Messdaten von der integrierten Schaltung 216 verarbeitet und an den Modulator 226 weitergeleitet werden, wie ein Messsignal einer sekundärseitigen Leistungsspannung. Es können zudem auch andere Daten von der integrierten Schaltung 216 verarbeitet und an den Modulator 226 weitergeleitet werden, wie Identifizierungsdaten (Identcode usw.) und Gerätestatusdaten, und zwar zyklisch oder - bei einer bidirektionalen Kommunikation - auf Abfrage. Das Betriebsgerät 206 weist eine Empfangsantenne 229 auf, die ebenfalls als Signalwindung ausgestaltet ist, welche im Wesentlichen der Signalwindung der Sendeantenne 228 des Gargeschirrs 201 gegenüberliegt. Die Empfangsantenne 229 empfängt das von der Sendeantenne 228 ausgestrahlte modulierte Trägersignal und leitet es an einen Demodulator 230 weiter, in welchem die auf das Trägersignal aufmodulierten Daten extrahiert und wieder als lesbare digitale Daten ausgegeben werden. Somit liegen nun sowohl die von der analogen Messelektronik 225 abgefühlten Daten als auch von der integrierten Schaltung 216 mitgelieferten Identifizierungsdaten oder Gerätestatusdaten im Betriebsgerät vor. Diese Daten werden in einer Steuereinheit ("Herdelektronik") 210 weiterverarbeitet und zum Betrieb des Gargeschirrs 201 ausgewertet.

So können die von dem Gargeschirr 201 ausgesandten Temperaturdaten, einschließlich der Eigentemperaturmessdaten, in Form von Widerstandswerten der verwendeten Temperatursensoren vorliegen, falls diese als Widerstandstemperatursensoren ausgestaltet sind. Daraus kann in der Steuereinheit 210 mittels Nachschlagens entsprechender Widerstands/Temperatur-Kennlinien in einer Nachschlagetabelle die Ist-Temperatur an der Unterseite des Topfbodens 220 bestimmt werden und daraus die Garguttemperatur abgeleitet werden. Beispielsweise kann die Temperatur an der Unterseite des Topfbodens 220 mit der Garguttemperatur gleichgesetzt werden, oder es kann ein empirisch bestimmter Temperaturunterschied hinzugefügt werden, welcher auch von der Höhe der gemessenen Temperatur abhängig sein kann. Die Steuereinheit 210 erhält auch Eingaben von einem Bedienfeld 204, beispielsweise über eine Soll-Garguttemperatur für eine Temperaturregelung. Dazu hat ein Bediener vorher die Soll-Garguttemperatur am Bedienfeld 204 direkt oder über ein Kochprogramm eingestellt. Vom Bedienfeld 204 können - unbemerkt vom Bediener - auch weitere Regelgrößen wie PID-Koeffizienten an die Steuereinheit mitgeschickt werden. In der Steuereinheit 210 kann im Fall einer Temperaturregelung eine Regelabweichung zwischen Soll-Garguttemperatur und Ist-Garguttemperatur bestimmt werden, als auch eine Stellgröße des Regelkreises, woraus wiederum eine Steuerspannung zur Steuerung einer Stromerzeugungseinheit 212 in Form einer Leistungselektronik berechnet und ausgegeben wird. Die Steuerspannung liegt hier in einem Bereich zwischen 0 V (ausgeschaltet) und 4 V (maximal). Dazu ist zwischen der Steuereinheit 210 und der Stromerzeugungseinheit 212 ein Digital/Analog-Wandler 231 eingefügt. Mittels der Stromerzeugungseinheit 212 wird ein Anregungsfelderzeugungsmittel 211 in Form einer spiralförmig ausgeführten Leistungswindung betrieben, wie schon bezüglich Figur 1 ausgeführt worden ist. Die Stromerzeugungseinheit 212 erzeugt dazu eine an dem Anregungsfelderzeugungsmittel 211 anliegende Leistungswechselspannung, hier beispielsweise zwischen 10 VAC und 230 VAC bei einer Frequenz zwischen 400 KHz und 100 KHz. Das Anregungsfelderzeugungsmittel 211 erzeugt als Anregungsfeld ein magnetisches Wechselfeld, welches wiederum vom Energieaufnehmer 214 aufgenommen wird. In anderen Worten ergibt sich zwischen dem Anregungsfelderzeugungsmittel 211 und dem Energieaufnehmer 214 ein auf Induktion beruhender Energieübertrag.

Die Steuereinheit 210 vergleicht ferner den übermittelten Wert der Eigentemperatur mit mindestens einem Eigentemperaturschwellwert, wie bereits oben genauer beschrieben. Abhängig davon, ob einer der Eigentemperaturschwellwerte erreicht oder überschritten worden ist und ggf., welcher von mehreren Eigentemperaturschwellwerten erreicht oder überschritten worden ist, kann eine Warnung ausgegeben werden oder das vom Anregungsfelderzeugungsmittel 211 erzeugte Anregungsfeld durch eine Verringerung einer Steuerspannung zur Stromerzeugungseinheit 212 gezielt geschwächt und im Extremfall sogar ausgeschaltet werden.

Ist das Gargeschirr 201 auf dem Betriebsgerät 206 aufgesetzt, beispielsweise auf die in Figur 1 dargestellte Arbeitsplatte 105 kann Energie vom Betriebsgerät 206 auf das Gargeschirr 201 und Datensignale vom Gargeschirr 201 auf das Betriebsgerät 206 übertragen werden. Aufgrund der transformatorischen oder induktiven Kopplung zwischen Anregungsfelderzeugungsmittel 211 und Energieaufnehmer 214 ist die Energieübertragung jedoch nur in einem Nahfeld des Anregungsfelderzeugungsmittels 211 zum Betrieb des Gargeschirrs 201 möglich. Typische maximale Abstände zwischen Betriebsgerät 206 und Gargeschirr 201 betragen 3 bis 10 cm. Wird das Gargeschirr 201 weiter von dem Anregungsfelderzeugungsmittel 211 entfernt, reicht die übertragene Leistung nicht mehr zum Betrieb des Gargeschirrs 201 aus. Dann reicht die übertragene Energie auch nicht mehr zum Betrieb der Topfelektronik, welche sodann ihren Betrieb einstellt.

Bei einer Annäherung des Gargeschirrs 201 an ein Betriebsgerät 206 kann dieses wieder in das Nahfeld des Anregungsfelderzeugungsmittels 211 eintreten und somit wieder mit Energie versorgt werden. In diesem Fall sendet die Topelektronik 223 wieder Signale aus, welche vom Betriebsgerät 206 erkannt werden.

Selbstverständlich ist die vorliegende Erfindung nicht auf das gezeigte Ausführungsbeispiel beschränkt.

So kann auch eine bidirektionale Kommunikation zwischen Gargeschirr und Betriebsvorrichtung vorliegen. Ein von der Betriebsvorrichtung betreibbares Gerät ist nicht auf ein Gargeschirr eingeschränkt, sondern kann jedes andere elektrisch betreibbare Lebensmittelzubereitungsgerät umfassen, wie ein Haushaltskleingerät.

**Bezugszeichenliste**

| | | | |
|---|---|---|---|
| 101 | Gargeschirr | 222 | Heizbahn |
| 102 | Grundkörper | 223 | Topfelektronik |
| 104 | Bedienfeld | 224 | Schaltregler |
| 105 | Arbeitsplatte | 225 | analoge Messelektronik |
| 106 | Betriebsgerät | 226 | Modulator |
| 107 | Energieübertragungseinheit | 227 | Temperatursensor |
| 108 | Gehäuse | 228 | Sendeantenne |
| 109 | Betätigungselement | 229 | Empfangsantenne |
| 110 | Steuereinheit | 230 | Demodulator |
| 111 | Anregungsfelderzeugungsmittel | 231 | D/A-Wandler |
| 112 | Stromerzeugungseinheit | | |
| 113 | Energieübertragungsbereich | | |
| 114 | Energieaufnehmer | | |
| 115 | Linie | | |
| 116 | integrierte Schaltung | | |
| 117 | Eigentemperatursensor | | |
| 201 | Gargeschirr | | |
| 202 | Grundkörper | | |
| 206 | Betriebsgerät | | |
| 210 | Steuereinheit | | |
| 211 | Anregungsfelderzeugungsmittel | | |
| 212 | Stromerzeugungseinheit | | |
| 214 | Energieaufnehmer | | |
| 216 | integrierte Schaltung | | |
| 217 | Eigentemperatursensor | | |
| 220 | Topfboden | | |
| 221 | Gargut | | |

## Patentansprüche

1. Lebensmittelzubereitungs-Aufsatzgerät (101; 201), aufweisend
- mindestens einen Transmitter (226, 228) zum Übermitteln von Daten an eine externe Einheit (106; 206),
- mindestens eine integrierte Schaltung (116; 216) zur Verarbeitung von Daten und zur Ausgabe von Daten an den Transmitter (226, 228) beruhend auf der Verarbeitung,
- mindestens einen Energieaufnehmer (114; 214) in Form einer Spule zur transformatorischen Aufnahme von Energie aus einem elektromagnetischen Anregungsfeld zur Versorgung der integrierten Schaltung (116; 216) und des Transmitters (226, 228) und
- ein Heizelement,
**dadurch gekennzeichnet, dass**
- das Heizelement zu seinem Betrieb mittels des mindestens einen Energieaufnehmers (114; 214) mit Energie versorgbar ist,
- das Lebensmittelzubereitungs-Aufsatzgerät (101; 201) eine Eigentemperaturbestimmungseinheit (117; 217) zum Bestimmen einer Eigentemperatur der integrierten Schaltung (116; 216) aufweist und
- die integrierte Schaltung (116; 216) zur Verarbeitung von durch die Eigentemperaturbestimmungseinheit (117; 217) bestimmten Eigentemperaturdaten und zur Ausgabe der Eigentemperaturdaten an den Transmitter (226, 228) beruhend auf der Verarbeitung der Eigentemperaturdaten eingerichtet ist.

2. Lebensmittelzubereitungs-Aufsatzgerät (101; 201) nach Anspruch 1, bei dem der Transmitter (226, 228) zumindest teilweise in die integrierte Schaltung (116;216) integriert ist.

3. Lebensmittelzubereitungs-Aufsatzgerät (101; 201) nach Anspruch 1 oder 2, bei dem der Transmitter (226, 228) einen Modulator (226) und eine dem Modulator (226) nachgeschaltete Antenne (228), insbesondere mit mindestens einer Signalwindung, aufweist.

4. Lebensmittelzubereitungsgerät nach einem der vorhergehenden Ansprüche, bei dem der Transmitter ein Transceiver ist.

5. Lebensmittelzubereitungs-Aufsatzgerät (101; 201) nach einem der vorhergehenden Ansprüche, bei dem eine zumindest teilweise analoge Messelektronik (225) in die integrierte Schaltung (216) integriert ist.

6. Lebensmittelzubereitungs-Aufsatzgerät (101; 201) nach einem der vorhergehenden Ansprüche, ferner aufweisend mindestens eine Sensoreinheit (217, 227) zum Abfühlen mindestens einer physikalischen Messgröße, wobei die mindestens eine integrierte Schaltung (216) zur Verarbeitung von Sensordaten der mindestens einen Sensoreinheit (217, 227) und zur Ausgabe von Daten an den Transmitter (226, 228) beruhend auf dieser Verarbeitung eingerichtet ist.

7. Lebensmittelzubereitungs-Aufsatzgerät (101; 201) nach einem der vorhergehenden Ansprüche, das als Gargeschirr ausgebildet ist.

8. Lebensmittelzubereitungs-Aufsatzgerät (101; 201) nach Anspruch 7, wobei die integrierte Schaltung (116; 216) und der Transmitter (226, 228) unterhalb eines Topfbodens (220) eines als Topf ausgebildeten Lebensmittelzubereitungsgeräts (101; 201) angeordnet sind.

9. Lebensmittelzubereitungs-Aufsatzgerät (101; 201) nach Anspruch 8, wobei das Heizelement als eine an einer Unterseite eines Topfbodens (220) verlaufende Heizbahn (222) ausgebildet ist, welche bei einer Bestromung aufgeheizt wird und dann den Topfboden (220) aufwärmt.

10. Lebensmittelzubereitungs-Aufsatzgerät (101; 201) nach einem der vorhergehenden Ansprüche, bei dem zur Datenkommunikation eine Leistung von nicht mehr als 10 Watt vorgesehen ist, speziell nicht mehr als 5 Watt, insbesondere nicht mehr als 3 Watt.

11. Lebensmittelzubereitungs-Aufsatzgerät (101; 201) nach einem der vorhergehenden Ansprüche, bei dem die Eigentemperaturbestimmungseinheit (117; 217) einen mit der integrierten Schaltung (116; 216) verbundenen oder darin integrierten Eigentemperatursensor (117; 217) aufweist.

12. Betriebsvorrichtung (106; 206) zum Betrieb eines Lebensmittelzubereitungs-Aufsatzgeräts (101; 201) nach einem der nach einem der vorhergehenden Ansprüche mit mindestens einem Anregungsfelderzeugungsmittel (111; 211), insbesondere Spule, zur Erzeugung des elektromagnetischen Anregungsfelds, **dadurch gekennzeichnet, dass** die Betriebsvorrichtung (106; 206) einen Receiver (229, 230) zum Empfang von Daten aufweist, die vom Transmitter (226, 228) des Lebensmittelzubereitungs-Aufsatzgeräts (101; 201) ausgesandt worden sind, als auch eine Steuereinheit (110; 210) zum Einstellen einer Stärke des elektromagnetischen Anregungsfelds auf der Grundlage der empfangenen Daten, wobei die Steuereinheit (110; 210) dazu eingerichtet ist, bei Empfang von Eigentemperaturdaten einen Vergleich der Eigentemperatur mit mindestens einem Eigentemperaturschwellwert durchzuführen.

13. Betriebsvorrichtung (106; 206) nach Anspruch 12, die dann, wenn die Eigentemperatur einen Eigentemperaturschwellwert erreicht oder überschreitet, ein Warnsignal ausgibt und / oder eine Stärke des elektromagnetischen Anregungsfelds verringert.

14. Betriebsvorrichtung (106; 206) nach Anspruch 13, welche eine Stärke des elektromagnetischen Anregungsfelds in Abhängigkeit von einer Höhe eines von mehreren Eigentemperaturschwellwerten verringert.

## Claims

1. Food preparation attachment device (101; 201), having
- at least one transmitter (226; 228) for transmitting data to an external unit (106; 206),
- at least one integrated circuit (116; 216) for processing data and for outputting data to the transmitter (226; 228) based on the processing,
- at least one energy absorber (114; 214) in the form of a coil for the transformer absorption of energy from an electromagnetic excitation field for the power supply of the integrated circuit (116; 216) and the transmitter (226; 228) and
- a heating element,
**characterised in that**
- the heating element can be supplied with energy for its operation by means of the at least one energy absorber (114; 214),
- the food preparation attachment device (101; 201) has an intrinsic temperature determination unit (117; 217) for determining an intrinsic temperature of the integrated circuit (116; 216) and
- the integrated circuit (116; 216) is designed for processing intrinsic temperature data determined by the intrinsic temperature determination unit (117; 217) and for outputting the intrinsic temperature data to the transmitter (226; 228) based on the processing of the intrinsic temperature data.

2. Food preparation attachment device (101; 201) according to claim 1, in which the transmitter (226; 228) is at least partially integrated into the integrated circuit (116; 216).

3. Food preparation attachment device (101; 201) according to claim 1 or 2, in which the transmitter (226; 228) has a modulator (226) and an antenna (228) connected downstream of the modulator (226), in particular with at least one signal winding.

4. Food preparation attachment device according to one of the preceding claims, in which the transmitter is a transceiver.

5. Food preparation attachment device (101; 201) according to one of the preceding claims, in which at least partially analogue measuring electronics (225) are integrated into the integrated circuit (216).

6. Food preparation attachment device (101; 201) according to one of the preceding claims, further having at least one sensor unit (217; 227) for sensing at least one physical measured variable, wherein the at least one integrated circuit (216) is designed for processing sensor data of the at least one sensor unit (217; 227) and for outputting data to the transmitter (226; 228) based on this processing.

7. Food preparation attachment device (101; 201) according to one of the preceding claims, which is designed as cookware.

8. Food preparation attachment device (101; 201) according to claim 7, wherein the integrated circuit (116; 216) and the transmitter (226; 228) are arranged underneath a saucepan bottom (220) of a food preparation device (101; 201) embodied as a saucepan.

9. Food preparation attachment device (101; 201) according to claim 8, wherein the heating element is embodied as a heating track (222) running on an underside of a saucepan bottom (220) and upon application of current is heated and then heats up the saucepan bottom (220).

10. Food preparation attachment device (101; 201) according to one of the preceding claims, in which a power output of not more than 10 watts is provided for data communication, specifically not more than 5 watts, in particular not more than 3 watts.

11. Food preparation attachment device (101; 201) according to one of the preceding claims, in which the intrinsic temperature determination unit (117; 217) has an intrinsic temperature sensor (117; 217) connected to or integrated in the integrated circuit (116; 216).

12. Operating device (106; 206) for operating a food preparation attachment device (101; 201) according to one of the preceding claims, having at least one excitation field generating means (111; 211), in particular a coil, for generating the electromagnetic excitation field, **characterised in that** the operating device (106; 206) has a receiver (229; 230) for receiving data which has been transmitted by the transmitter (226; 228) of the food preparation attachment device (101; 201), as well as a control unit (110; 210) for setting a strength of the electromagnetic excitation field on the basis of the received data, wherein the control unit (110; 210) is designed to carry out a comparison of the intrinsic temperature with at least one intrinsic temperature threshold value upon receipt of intrinsic temperature data.

13. Operating device (106; 206) according to claim 12, which, when the intrinsic temperature reaches or exceeds an intrinsic temperature threshold value, outputs a warning signal and/or reduces a strength of the electromagnetic excitation field.

14. Operating device (106; 206) according to claim 13, which reduces a strength of the electromagnetic excitation field as a function of a level of one of a plurality of intrinsic temperature threshold values.

## Revendications

1. Appareil à poser (101 ; 201) pour la préparation d'aliments, présentant
- au moins un transmetteur (226, 228) destiné à transmettre des données à une unité externe (106 ; 206),
- au moins un circuit intégré (116 ; 216) destiné au traitement de données et à la sortie de données au transmetteur (226, 228) sur la base du traitement,
- au moins un absorbeur d'énergie (114 ; 214) sous forme d'un bobinage pour l'absorption transformatrice d'énergie à partir d'un champ d'excitation électromagnétique pour l'alimentation du circuit intégré (116 ; 216) et du transmetteur (226, 228), et
- un élément chauffant,
**caractérisé en ce que**
- l'élément chauffant, pour son fonctionnement, peut être alimenté en énergie au moyen de l'au moins un absorbeur d'énergie (114 ; 214),
- l'appareil à poser (101 ; 201) pour la préparation d'aliments présente une unité de détermination de température propre (117 ; 217) destinée à déterminer une température propre du circuit intégré (116 ; 216) et
- le circuit intégré (116 ; 216) est configuré pour le traitement de données de température propre déterminées par l'unité de détermination de température propre (117 ; 217) et pour l'émission de données de température propre vers le transmetteur (226, 228) sur la base du traitement des données de température propre.

2. Appareil à poser (101 ; 201) pour la préparation d'aliments selon la revendication 1, dans lequel le transmetteur (226, 228) est intégré au moins en partie dans le circuit intégré (116 ; 216).

3. Appareil à poser (101 ; 201) pour la préparation d'aliments selon la revendication 1 ou 2, dans lequel le transmetteur (226, 228) présente un modulateur (226) et une antenne (228) installée en aval du modulateur (226), notamment comprenant au moins une spire de signal.

4. Appareil de préparation d'aliments selon l'une quelconque des revendications précédentes, dans lequel le transmetteur est un émetteur-récepteur.

5. Appareil à poser (101 ; 201) pour la préparation d'aliments selon l'une quelconque des revendications précédentes, dans lequel un dispositif électronique de mesure (225) au moins en partie analogique est intégré dans le circuit intégré (216).

6. Appareil à poser (101 ; 201) pour la préparation d'aliments selon l'une quelconque des revendications précédentes, présentant en outre au moins une unité de capteurs (217, 227) destinée à détecter au moins une grandeur de mesure physique, l'au moins un circuit intégré (216) étant configuré pour le traitement de données de capteurs de l'au moins une unité de capteurs (217, 227) et pour la sortie de données au transmetteur (226, 228) sur la base de ce traitement.

7. Appareil à poser (101 ; 201) pour la préparation d'aliments selon l'une quelconque des revendications précédentes, lequel est réalisé comme récipient de cuisson.

8. Appareil à poser (101 ; 201) pour la préparation d'aliments selon la revendication 7, le circuit intégré (116 ; 216) et le transmetteur (226, 228) étant disposés en dessous d'un fond de récipient (220) d'un appareil de préparation d'aliments (101 ; 201) réalisé comme récipient.

9. Appareil à poser (101 ; 201) pour la préparation d'aliments selon la revendication 8, l'élément chauffant étant réalisé comme une piste chauffante (222) s'étendant sur un côté inférieur d'un fond de récipient (220), laquelle est chauffée lorsqu'elle est alimentée en courant et échauffe alors le fond de récipient (220).

10. Appareil à poser (101 ; 201) pour la préparation d'aliments selon l'une quelconque des revendications précédentes, dans lequel une puissance de pas plus de 10 watts, particulièrement de pas plus de 5 watts, notamment de pas plus de 3 watts, est ménagée pour la communication de données.

11. Appareil à poser (101 ; 201) pour la préparation d'aliments selon l'une quelconque des revendications précédentes, dans lequel l'unité de détermination de température propre (117 ; 217) présente un capteur de température propre (117 ; 217) relié au circuit intégré (116 ; 216) ou intégré dedans.

12. Dispositif de fonctionnement (106 ; 206) destiné au fonctionnement d'un appareil à poser (101 ; 201) pour la préparation d'aliments selon l'une quelconque des revendications précédentes, comprenant au moins un moyen générateur de champ d'excitation (111 ; 211), notamment un bobinage, destiné à générer le champ d'excitation électromagnétique, **caractérisé en ce que** le dispositif de fonctionnement (106 ; 206) présente un récepteur (229, 230) pour la réception de données qui ont été émises par le transmetteur (226 ; 228) de l'appareil à poser (101 ; 201) pour la préparation d'aliments, ainsi qu'une unité de commande (110 ; 210) pour le réglage d'une intensité du champ d'excitation électromagnétique sur la base des données reçues, l'unité de commande (110 ; 210) étant configurée pour réaliser une comparaison de la température propre avec au moins une valeur seuil de température propre lors de la réception de données de températures propres.

13. Dispositif de fonctionnement (106 ; 206) selon la revendication 12, lequel, lorsque la température propre atteint ou dépasse une valeur seuil de température propre, sort un signal d'avertissement et/ou diminue une intensité du champ d'excitation électromagnétique.

14. Dispositif de fonctionnement (106 ; 206) selon la revendication 13, lequel diminue une intensité du champ d'excitation électromagnétique en fonction d'une hauteur d'une de plusieurs valeurs seuil de température propre.
